# EUROPÄISCHE PATENTSCHRIFT

(11) **EP 1 313 562 B1**
(45) Veröffentlichungstag und Bekanntmachung des Hinweises auf die Patenterteilung: **25.10.2006**
(21) Anmeldenummer: 01964906.0
(22) Anmeldetag: 22.08.2001
(51) Int. Cl.: B01L 3/00, B01D 29/01, B01D 29/92

(54) **MULTIWELL FILTRATIONSPLATTE UND VERFAHREN ZU IHRER HERSTELLUNG**
MULTIWELL FILTRATION PLATE AND METHOD FOR PRODUCING THE SAME
PLAQUE DE FILTRATION A PUITS MULTIPLES ET SON PROCEDE DE PRODUCTION

(30) Priorität: 25.08.2000 DE 10041825
(43) Veröffentlichungstag der Anmeldung: 28.05.2003
(73) Patentinhaber: Invitek Gesellschaft für Biotechnik & Biodesign mbH., 13125 Berlin (DE); AHN Biotechnology GmbH, 99734 Nordhausen (DE)
(72) Erfinder: HOFFMANN, Hans-Jürgen, 51067 Köln (DE); HILLEBRAND, Timo, 15366 Hönow (DE); BENDZKO, Peter, 12623 Berlin (DE)
(74) Vertreter: Baumbach, Friedrich
(86) Internationale Anmeldenummer: PCT/DE2001/003137
(87) Internationale Veröffentlichungsnummer: WO 2002/016035

(56) Entgegenhaltungen:
- WO-A-00/25922
- WO-A-99/19067
- US-A- 5 141 719
- US-A- 5 620 663

## Beschreibung

Die Erfindung betrifft eine neue Multiwell-Filtrationsplatte, vorzugsweise im 96-Well-oder im 384-Well-Format, bestehend aus zwei Einzelteilen, die fest und dicht miteinander verbunden sind. Der erste Teil stellt einen Probeaufnahmeteil mit Filterplättchen dar, und der zweite Teil fungiert als Auslaufteil nach erfolgter Filtration. Diese erfindungsgemäße Platte ist insbesondere für Hochdurchsatzapplikationen in der Nukleinsäuretechnik sowie für die Proteinaufreinigung und -analytik geeignet.

In den letzten Jahren zeichnete sich ein zunehmender Trend zur Automatisierung bei der Isolierung und Aufreinigung von Nukleinsäuren ab. Die Ursachen liegen darin begründet, dass sich in allen Forschungsfeldern der modernen Biotechnologie molekularbiologische Verfahren immer stärker etablieren. Nicht zuletzt durch die DNA-Sequenzierung innerhalb weltweiter Genomprojekte (z.B. Humanes Genomprojekt) ist eine Automatisierung der Isolierung und Aufreinigung von Plasmid-DNA eine zwingende Voraussetzung geworden. Die Notwendigkeit der Entwicklung von Automatisierungsvarianten beschränkt sich dabei nicht nur auf den Bereich der Plasmid-DNA-Isolierung. Mehr und mehr gewinnt auch die automatisierte Isolierung genomischer DNA aus unterschiedlichsten Ausgangsmaterialien und Mengen sowie die Isolierung von RNA an Bedeutung. Dies umfasst alle Bereiche der molekularen Basisforschung und zunehmend auch den Diagnostikbereich. Verfahren der automatisierten Isolierung von Nukleinsäuren werden z.Z. über Mikrotestplatten mit eingebauten Filtermaterialien realisiert. Dabei sind z.Z. Verwendung findende Formate sog. 96-Well bzw. 384-Well-Mikrotestplatten.

Die z.Z. verfügbaren 96-Well-Mikrotestplatten mit Filtermaterial sind allerdings für Hochdurchsatzapplikationen extrem teuer. Dies resultiert aus den relativ komplizierten Herstellungsverfahren zur Einbringung des Filtermaterials in die Mikrotestplatte (US-A 4,948,442). Darüber hinaus realisiert bisher keine der bekannten Mikrotestplatten mit Filtereinsatz einen ausreichend hohen Schutz vor Kreuzkontaminationen von Proben bei Anwendung zur Isolierung und Aufreinigung von Nukleinsäuren. Die Ursache liegt in den viel zu kurzen Auslaufstutzen am Boden der Multiwell-Filtrationsplatten. Ein weiteres Problem sind die geringen Volumina der Reaktionskavitäten, z.B. beschrieben im EP-A1 0,098,534. Auch die bekannten 384-Well-Platten des Standes der Technik gestatten nur den Durchsatz geringer Volumina im jeweiligen Analyseverfahren, diese Volumina liegen bei ca. 50-80 µl. Für die Durchführung von Analysen, insbesondere zur automatischen Analyse, und für den Einsatz in Kombination mit Laborrobotem sind in den meisten Fällen jedoch Testplatten, die einen Durchsatz mit großen Volumina erlauben, erforderlich.

Der Erfindung lag deshalb die Aufgabe zugrunde, eine Multiwell-Filtrationsplatte bereitzustellen, die Schutz vor Kreuzkontaminationen der Proben gewährt, die kostengünstig herstellbar und vielschichtig einsetzbar ist, wie z.B. für Hochdurchsatzapplikationen in der Nukleinsäuretechnik und in der Proteintechnik.

Die neue Multiwell-Filtrationsplatte besteht aus zwei dicht verbundenen Einzelteilen. Der obere Teil der Platte wird als Probenaufnahmeteil 1 definiert, der untere Teil der Platte als Auslaufteil 2 mit Filter 3. Dieser Auslaufteil 2 umfaßt für jedes Well erfindungsgemäß geformte Auslaufstutzen 4, über die das Filtrat in ein Auffanggefäß, wie z.B. eine Deep-Well-Platte, zur weiteren Bestimmung läuft. Im wesentlichen ist der Auslaufteil also durch die entsprechend besonders geformten Auslaufstutzen 4, je nach Platte vzw. 96 oder 384, gekennzeichnet.

Diese Auslaufstutzen besitzen einen inneren Neigungswinkel von 15-25°, vorzugsweise 20° und weisen an der Anschlußstelle zum Oberteil jeweils einen ca. 1,0-1,5mm, vorzugsweise 1,0mm starken Auflageabsatz (Dichtungsabsatz) 5 zur Stabilisierung des Filtereinsatzes 3 auf. Ihre Länge beträgt ca. 5-15mm. 96-Well-Platten weisen Auslaufstutzen mit einer Länge von 10-15 mm auf, vzw. besitzen sie eine Länge von 12 mm. 384-Well-Platten weisen Auslaufstutzen mit einer Länge von ca. 5-8 mm auf, vzw. besitzen sie eine Länge von 5 bis 6 mm. Ggf. ist die Filtrationsplatte an das Auslaufgefäß gekoppelt.

Desweiteren sind die Auslaufstutzen in der Regel rund, in einer weiteren Ausführungsvariante können sie am Auslaufende oder ganz sternenförmig mit mindestens 8 Öffnungen ausgebildet sein.

Der innere Neigungswinkel von 15-25°, vorzugsweise 20°, und das besondere Auslaufdesign ermöglichen ein problemloses und vollständiges Auslaufen der gefilterten Probe in das Auffanggefäß, z.B. die Deep-Well Platte (Minimierung des Todvolumens, nahezu 0). Durch die Länge der Auslaufstutzen mit vzw. ca. 12 mm für 96-Well-Platten und mit vzw. 5 bis 6 mm für 384 Well-Platten (bekannte Mikrotiterplatten besitzen Ausläufe mit einer maximalen Länge von 9 mm (96 Well) und < 5 mm (384 Well) können die hochproblematischen Kreuzkontaminationen vermieden werden. Damit ist die erfindungsgemäße Multiwell-Filtrationsplatte auch für Anwendungen in der PCRbasierenden Infektionsdiagnostik nutzbar.

Die Verlängerung der Auslaufstutzen hat desweiteren zur Folge, dass im Gegensatz zu bislang bekannten Filtrationsplatten die erfindungsgemäße Filtrationsplatte eine vergrößerte Aufnahmevolumen-Kapazität mit einem Kammervolumen von über 1 ml für 96 Well Platten und ca. 300 µl für 384 Well-Platten besitzt, d.h., es können insgesamt größere Probenvolumina als bislang üblich verarbeitet werden. Das führt somit auch zu reproduzierbareren Ergebnissen. Besonders gilt dies für die vom Fachmann sehr gewünschte Anwendung der 384-Well-Platten, deren Durchsatz damit um das 4―6 fache gesteigert werden konnte.

Gegenstand der Erfindung ist auch das Verfahren zur Herstellung der neuen Multiwell-Filtrationsplatte. Beide Teile der Multiwell-Filtrationsplatte werden in einem besonderen Produktionsablauf fest miteinander über eine hydraulische Verpressung verbunden. Die Verpressung erfolgt jeweils an den Vertiefungen mit den Auslaufstutzen (96 bzw. 384). Werkzeugmäßig sind die inneren Verpressungskanten so geschärft, dass bei der Verpressung, bei der der Filtereinsatz 3 , wie z. B. eine Filtermatte, zwischen Ober- 1 und Unterteil 2 gelegt wird, den Vertiefungen entsprechende Filter sauber gestanzt werden. Diese ausgestanzten Filtereinsätze werden mit dem Oberteil in das Unterteil gepresst und legen sich auf den Auflageabsatz 5 im Unterteil auf. Durch hydraulischen Druck werden Plattenoberteil, Filterplättchen und Plattenunterteil fest und dicht miteinander verpresst.

Eine solche Verpressung wird erfindungsgemäß möglich, da Unterteil und Oberteil der neuen Multiwell-Filtrationsplatten in zwei absoluten Präzisionswerkzeugen (Heißkanaltechnik), die exakt aufeinander abgestimmt sind, mit einer maximalen Toleranz von 1/1000 mm, gefertigt werden. Scharfe Schneidkanten an den Verpressungsteilen der beiden Plattenteile ermöglichen das Ausstanzen von Einzelfiltern aus einer Filterplatte in einem Arbeitsgang mit dem eigentlichen Verpressen. Das Verpressen erfolgt direkt, d.h. es sind gemäß der Erfindung weder Nut noch Feder (wie aus dem allgemeinen Stand der Technik bekannt) erforderlich, was einen erheblichen technologischen Vorteil bedeutet.

Die Herstellung der Multiwell-Filtrationsplatte erfolgt bevorzugt im Spritzgußverfahren mit sorgfältig eingestellten Spritzgußparametern. Die erfindungsgemäßen Filtrationsplatten bestehen aus an sich bekannten Materialien, wie z.B. Polystyrol oder Polypropylen. Das eingesetzte Spritzgußmaterial ist bevorzugt ein hochwertiges Polystyrol. Da nur passgenaue Spritzgussteile verwendet werden, erfolgt die Verpressung ohne Dichtungslippen u.ä..

Die Erfindung löst in idealster Weise alle bestehenden Probleme. Die Herstellung der Platte erfolgt mittels eines neuen technologischen Verfahrens, welches hocheffizient und preiswert die Verbringung eines Filtermaterials in die Multiwell-Filtrationsplatte ermöglicht. Weiterhin ist die neuartige Multiwell-Filtrationsplatte in ihrer konstruktiven Dimensionierung so aufgebaut, dass über die Form der Auslaufstutzen bisher bekannte Kreuzkontaminationen beseitigt werden können. Außenmaße (Breite und Länge) der Platte und die Anordnung der Vertiefungen (vorzugsweise 8 x 12 Matrix) entsprechen einer normalen Mikrotitrationsplatte, wobei ein weiterer Vorteil in der Erhöhung der Volumina der Reaktionskavitäten auf ca. 1 ml (96 Well) bzw. auf ca. 300 µl (384 Well) besteht. Damit können prinzipiell alle Standardapplikationen der automatisierten Isolierung und Aufreinigung von Nukleinsäuren problemlos mit einer Platte realisiert werden. Des weiteren ist die Platte ebenfalls in der Proteinaufreinigung und - analytik problemlos einsetzbar.

Anschließend wird die Erfindung an den folgenden Beispielen näher erläutert..
- Fig. 1: Gesamtansicht einer 96-Well-Vorrichtung
- Fig. 2a: Längsschnitt der einzelnen Vorrichtungsteile
- Fig. 2b: Längsschnitt mit Filtermembran
- Fig. 3: Auslaufstutzen als Querschnitt

### Bezugszeichenliste

- 1: Probeaufnahmeteil (Oberteil)
- 2: Auslaufteil (Unterteil)
- 3: Filtereinsatz
- 4: Auslaufstutzen
- 5: Auflageabsatz
- 6: Auslaufende (rund oder sternenförmig)

## Patentansprüche

1. Verfahren zur Herstellung einer Multiwell Filtrationsplatte **dadurch gekennzeichnet, dass** man das Probeaufnahmeteil (1) und das Auslaufteil (2) mit den Auslaufstutzen (4) mittels Heißkanaltechnik direkt so exakt aufeinander abgestimmt herstellt, dass sie eine maximale Toleranz von 1/1000 mm besitzen, und dass man sie an den Vertiefungen mit den Auslaufstutzen hydraulisch verpresst, so dass eine feste, dichte Verbindung entsteht, ferner **dadurch gekennzeichnet, dass** durch die Verwendung geeigneter Werkzeuge die inneren Verpressungskanten so geschärft sind, dass wenn bei der Verpressung ein Filtereinsatz (3) zwischen Probeaufnahmeteil (1) und Auslaufteil (2) gelegt wird, am Ort der Vertiefungen entsprechende Filter gestanzt werden, die mit dem Probeaufnahmeteil (1) in das Auslaufteil (2) gepresst und auf dem Auflageabsatz (5) fixiert werden.

2. Multiwell Filtrationsplatte, hergestellt nach einem Verfahren gemäss Anspruch 1.

3. Multiwell Filtrationsplatte gemäss Anspruch 2, ferner **gekennzeichnet durch** einen Probeaufnahmeteil (1), das fest und dicht verbunden ist mit einem Auslaufteil (2), das für jedes Well einen Auslaufstutzen (4) aufweist und das eine Länge von:
- 10 - 15 mm bei einer 96-Well-Platte
besitzt, wobei sich an der Anschlußstelle von Probeaufnahmeteil und Auslaufteil ein Auflageabsatz (5) befindet, der einen Filtereinsatz (3) trägt.

4. Multiwell Filtrationsplatte gemäss einem der Ansprüche 2-3, **dadurch gekennzeichnet, dass** der Auslaufstutzen (4) rund aufgebaut ist oder ein sternenförmiges Auslaufende (6) aufweist.

5. Multiwell Filtrationsplatte gemäss Anspruch 4, **dadurch gekennzeichnet, dass** das sternenförmige Auslaufende (6) acht Öffnungen aufweist.

6. Multiwell Filtrationsplatte gemäss einem der Ansprüche 2-5, **dadurch gekennzeichnet, dass** es eine 96-Well-Platte ist, wobei der Auslaufstutzen (4) eine Länge von 10-15 mm aufweist, vorzugsweise 12 mm.

7. Multiwell Filtrationsplatte gemäss einem der Ansprüche 2, 4 oder 5, **dadurch gekennzeichnet, dass** es eine 384-Well-Platte ist.

8. Verwendung einer Mutiwell-Filtrationsplatte gemäß einem der Ansprüche 2-7 für Hochdurchsatzapplikationen in der Nukleinsäuretechnik.

## Claims

1. Method for producing a multiwell filtration plate, **characterized by** producing the sample holder part (1) and the outlet part (2) comprising the outlet connecting piece (4) via hot channel technology, directly aligned with each other, with a maximum tolerance of 1/1000mm, and by connecting them at the depressions of the outlet connecting pieces via hydraulic compression so that a firm and tight connection is formed, further **characterized by** forming sharp, inner compression edges by using suitable tools, so that when a filter insert (3) is placed between sample holder part (1) and outlet part (2) during compression, filters are punched out into the corresponding depressions, which are pressed against the outlet piece (2) by the sample holder part (1) and are fixed on the supporting shoulder (5).

2. Multiwell filtration plate produced by a method according to claim 1.

3. Multiwell filtration plate according to claim 2, further **characterized by** a sample holder part (1) that is firmly and tightly connected to the outlet part (2), that comprises an outlet connecting piece (4) for each well and that has a length of 10-15mm in the case of a 96 well plate, wherein a supporting shoulder (5) carrying a filter insert (3) is present at the connection of sample holder part and outlet part.

4. Multiwell filtration plate according to claims 2-3, **characterized by** an outlet connecting piece (4) that is round or by an outlet connecting piece bottom portion (6) that is star-shaped.

5. Multiwell filtration plate according to claim 4, **characterized by** a star-shaped outlet connecting piece bottom portion (6) that has eight openings.

6. Multiwell filtration plate according to claims 2-5, **characterized by** being a 96 well plate, wherein the outlet connecting piece (4) has a length of 10-15mm, preferably 12mm.

7. Multiwell filtration plate according to claims 2, 4 or 5, **characterized by** being a 384 well plate.

8. Use of a multiwell filtration plate according to claims 2-7 for high-throughput applications related to nucleic acids.

## Revendications

1. Procédé de fabrication d'une platine de filtration Multiwell, **se caractérisant par le fait que** l'on fabrique la partie support de l'échantillon (1) et la partie écoulement (2) avec les tubes d'écoulement (4) au moyen de la technique du canal chaud directement adaptées l'une à l'autre de sorte qu'elles aient une tolérance maximale de 1/1000 mm et qu'on les comprime hydrauliquement sur les évidements avec les tubes d'écoulement de sorte de créer une liaison fixe et étanche, **se caractérisant par** ailleurs par le fait que les bords de compression intérieurs sont biseautés par l'emploi d'outils appropriés de sorte que lorsqu'un élément filtrant (3) est posé entre la partie support de l'échantillon (1) et la partie écoulement (2) pendant la compression, des filtres adéquats soient découpés à l'endroit des évidements, filtres qui sont comprimés avec la partie support de l'échantillon (1) dans la partie écoulement (2) et fixés sur le talon du support (5).

2. Platine de filtration Multiwell, fabriquée selon un procédé conformément à la revendication 1.

3. Platine de filtration Multiwell conformément à la revendication 2, **se caractérisant par** ailleurs par une partie support de l'échantillon (1) qui est reliée de façon fixe et étanche avec une partie écoulement (2), qui présente un tube d'écoulement (4) pour chaque well et dont la longueur est :
- 10 - 15 mm pour une platine 96 well,
un talon de support (5) qui porte un élément filtrant (3), se trouvant sur le point de connexion entre la partie support de l'échantillon et la partie écoulement.

4. Platine de filtration Mutiwell conformément à l'une des revendications 2-3, **se caractérisant par le fait que** le tube d'écoulement (4) est de forme ronde ou présente une extrémité d'écoulement en forme d'étoile.

5. Platine de filtration Multiwell conformément à la revendication 4, **se caractérisant par le fait que** l'extrémité d'écoulement en forme d'étoile (6) présente huit orifices.

6. Platine de filtration Multiwell conformément à l'une des revendications 2 -5, **se caractérisant par le fait qu'**elle est une platine 96 well, le tube d'écoulement (4) présentant une longueur de 10 - 15 mm, de préférence de 12 mm.

7. Platine de filtration Multiwell conformément à l'une des revendications 2 - 5, **se caractérisant par le fait qu'**elle est une platine 384 well.

8. Emploi d'une platine de filtration Mutiwell conformément à l'une des revendications 2 - 7 pour des applications à haut débit dans le domaine de la technique des acides nucléiques.
